# FASCICULE DE BREVET EUROPEEN

(11) **EP 0 715 821 B1**
(45) Date de publication et mention de la délivrance du brevet: **19.05.2004**
(21) Numéro de dépôt: 95402560.7
(22) Date de dépôt: 15.11.1995
(51) Int. Cl.: A45D 34/04, A45D 40/04

(54) **Distributeur pour un produit de consistance liquide à pâteuse équipé d'un embout d'application**
Spender für ein flüssiges oder pastöses Produkt mit einem Auftragsteil
Liquid or pasty product dispenser with an applicator head

(30) Priorité: 06.12.1994 FR 9414653; 06.12.1994 FR 9414652
(43) Date de publication de la demande: 12.06.1996
(73) Titulaire: L'OREAL, 75008 Paris (FR)
(72) Inventeur: Gueret, Jean-Louis, F-75018 Paris (FR)
(74) Mandataire: Lhoste, Catherine

(56) Documents cités:
- DE-A- 3 526 109
- DE-A- 4 016 353
- FR-A- 813 194
- US-A- 2 336 357
- US-A- 2 374 065
- US-A- 2 442 503
- US-A- 2 629 889
- US-A- 4 323 157

## Description

La présente invention se rapporte à un ensemble de distribution pour l'application d'un produit de consistance liquide à pâteuse sur un support, muni d'un embout d'application. Cet ensemble de distribution est notamment destiné à l'application d'un produit cosmétique sur la peau ou les muqueuses, mais il est également utilisable pour distribuer un produit visqueux dans d'autres domaines techniques, par exemple une colle. Plus particulièrement, l'invention vise la distribution et l'application d'une composition de rouge ou baume à lèvres de consistance crémeuse ou d'une crème de traitement cutané.

Généralement, un ensemble de maquillage pour les lèvres comporte un produit en forme de raisin ou bâton de consistance sensiblement solide, un support mobile, appelé cupule, recevant le produit à appliquer, une enveloppe et un mécanisme permettant de loger le raisin pendant la période de stockage, et de le sortir de son enveloppe en vue de l'application du produit sur les lèvres.

La structure de ce mécanisme classique est cependant souvent assez complexe, nécessitant un outillage de montage spécialisé. En outre, la fabrication d'un raisin à lèvres nécessite successivement des étapes de moulage à chaud du raisin, de démoulage sous vide, de flammage de la surface du raisin et sa fixation dans une cupule. De plus, le montage de la cupule munie du raisin est délicat du fait de la fragilité de ce dernier. Du fait de cet outillage spécialisé et de ces différentes étapes de fabrication, le prix de revient d'un tel produit à lèvres est élevé. Par ailleurs, un ensemble de rouge à lèvres classique de ce type supporte difficilement des chocs, par exemple, lors du transport dans un sac à main, notamment à des températures élevées.

Pour éviter ces inconvénients, la demanderesse a cherché à mettre en oeuvre un ensemble de distribution pour l'application de produits de consistance liquide à pâteuse. Ce type de produit permet d'utiliser des colorants et/ou des excipients actuellement non envisageables.

Par le document FR-A-1 323 631, on connaît un distributeur de crème pour les soins de la peau comportant un corps cylindrique, un piston cylindrique muni d'ergots radiaux disposés dans ce corps, une bague de manoeuvre montée libre en rotation à la partie inférieure du corps, une enveloppe cylindrique externe de protection munie d'un orifice de distribution, une enveloppe cylindrique intermédiaire munie de gorges hélicoïdales, cette enveloppe intermédiaire étant solidaire de l'enveloppe externe, une enveloppe cylindrique interne solidaire de la bague de manoeuvre et munie de fentes axiales, cette enveloppe interne étant montée libre en rotation dans l'enveloppe intermédiaire. Dans l'enveloppe interne qui contient le produit à distribuer, est monté coulissant le piston de sorte que les ergots traversent les fentes pour coopérer avec les gorges hélicoïdales de l'enveloppe intermédiaire. En tournant la bague de manoeuvre, on fait monter le piston par mise en rotation de l'enveloppe intermédiaire, ce qui provoque la distribution du produit.

Ce distributeur antérieur présente l'inconvénient d'une utilisation limitée à des produits de consistance très visqueux, car un produit de consistance liquide s'échapperait par les fentes, rendant inutilisable la manipulation du mécanisme, du fait de l'encrassement des gorges hélicoïdales.

On connaît, par ailleurs, par le document US-A-4 323 157, un applicateur de produit cosmétique de forme allongée ayant un orifice de distribution coupé en biais. Cet applicateur est conçu pour l'application d'un produit solide, extrudé tel qu'un bâton de rouge à lèvres classique, et n'est pas utilisable pour la distribution d'un produit liquide. La distribution du produit est commandée par un mécanisme actionnable par une seule main de l'utilisateur. Cependant, lors de cet actionnement, l'orientation de l'orifice en biais change, de sorte qu'un maquillage des lèvres n'est pas possible sans tourner l'applicateur dans la main pour avoir une orientation correcte, en se servant, par exemple, de l'autre main.

On connaît également, par le document US-A-2 442 503, un applicateur de rouge à lèvres liquide muni d'un embout souple. Le mécanisme de distribution de cet applicateur ne permet pas la distribution du produit, de façon aisée, par actionnement avec une seule main.

Le document US-A-2 374 065 décrit un embout d'application ayant une surface d'application comportant une pluralité d'orifices, cet embout étant en plastique rigide. L'application du produit sur les lèvres manque donc de confort. En outre, le maquillage obtenu n'est pas homogène et présente des stries. De plus, la distribution du produit ne peut pas être commandée par une main. En outre, le produit est conditionné de façon à être en contact avec le système d'entraînement, conduisant à un encrassement de ce dernier, pouvant rendre l'applicateur inutilisable.

La demanderesse a cherché à éviter les inconvénients ci-dessus en créant un ensemble de distribution pour l'application de produits liquides à pâteux dont la viscosité est comprise dans une large gamme ; l'ensemble permet ainsi l'utilisation de nouvelles matières premières, tout en assurant un maquillage précis et esthétique. Par ailleurs, elle a cherché à réaliser un ensemble de distribution de construction simple, ne s'encrassant pas sous l'effet du produit liquide à distribuer, facile à mouler et à conditionner et qui est donc d'un prix de revient avantageux. L'ensemble de distribution proposé par la demanderesse est, en outre, pratique à utiliser, pouvant être manipulé avec une seule main.

Ces objectifs sont atteints par un ensemble de distribution muni d'un embout d'application d'une conformation déterminée, réalisé en un matériau élastomérique souple. La demanderesse a trouvé, qu'en choisissant un tel embout, on pouvait obtenir un maquillage des lèvres profond et brillant. En outre, en dotant la surface d'application de cet embout de cavités ou de gorges d'étalement, on pouvait obtenir un maquillage plus rapide et plus homogène, qu'avec un pinceau d'application. De plus, ces gorges ou cavités pratiquées dans la surface d'application de l'embout permettent à l'applicateur d'absorber le surplus éventuel de produit déposé sur les lèvres. En particulier, la distribution du produit est effectuée par un mécanisme, actionnable par une seule main, dont l'actionnement ne change pas l'orientation de l'embout d'application.

En conséquence l'invention se rapporte à un ensemble de distribution et d'application d'un produit de consistance liquide à pâteuse, comprenant un réservoir tubulaire pour contenir le produit à distribuer communiquant avec au moins un orifice de distribution, ce réservoir, du côté opposé à l'orifice comportant au moins une fente longitudinale ; un piston apte à coulisser en translation à l'intérieur du réservoir comportant des moyens d'entraînement en translation traversant la fente et assurant la distribution du produit ; une embase raccordée au réservoir ; des moyens d'entraînement en translation du piston, le réservoir et l'embase étant réalisée en une pièce et la fente étant réalisée sur une partie seulement du réservoir. Selon l'invention, cet ensemble comporte, en outre, un embout d'application solidaire du réservoir équipé dudit orifice de distribution.

Par l'expression «produit de consistance liquide à pâteuse» on entend toute composition capable de s'écouler sous l'action d'un moyen de distribution exerçant une poussée sur ce produit, apte à provoquer l'expulsion du produit au travers de l'orifice de distribution.

Ce produit présente, avantageusement, une viscosité comprise dans la gamme allant de 0,6 Pa·s à 17 Pa·s.

De préférence les moyens d'entraînement sont constitués par une bague de manoeuvre entourant au moins une partie du réservoir et montée fixe en translation et libre en rotation autour de ce réservoir, cette bague étant munie intérieurement d'un élément d'entraînement hélicoïdal, et par un élément d'entraînement complémentaire solidaire du piston traversant la fente et apte à coulisser en translation à l'intérieur de la fente, ces moyens d'entraînement hélicoïdal et d'entraînement complémentaire étant agencés de sorte qu'une rotation de la bague de manipulation provoque une translation du piston pour assurer la distribution d'une dose de produit.

En outre, des moyens de maintien du piston dans le réservoir peuvent être prévus pour empêcher le moyen d'entraînement complémentaire du piston de sortir de la fente, dans laquelle il est disposé.

A cet effet l'embase comporte une extrémité ouverte, les moyens de maintien étant constitués, avantageusement, par un bouchon prévu pour obturer cette extrémité, le bouchon pouvant supporter une jupe, dont une extrémité libre est destinée à venir en appui contre les moyens de butée.

De préférence, l'élément d'entraînement est constitué par un filetage interne de la bague, et l'élément d'entraînement complémentaire est alors constitué par un filetage externe porté par le piston, ce filetage externe étant complémentaire au filetage interne de la bague. La bague comporte, avantageusement, une jupe cylindrique munie intérieurement d'une gorge ou d'une nervure annulaire, capable de coopérer avec une nervure ou une gorge complémentaire, portée par l'embase. Ainsi, cette bague est fixe en translation et libre en rotation.

Selon une autre possibilité de réalisation, l'élément d'entraînement peut être constitué par au moins une gorge hélicoïdale pratiquée dans la paroi interne de la bague de manoeuvre et l'élément d'entraînement complémentaire est alors constitué par au moins un téton porté par le piston, le téton traversant la fente et étant capable de coulisser dans la gorge hélicoïdale.

Le piston comporte une jupe cylindrique munie d'une paroi circulaire en contact avec le produit, les moyens d'entraînement de translation, du côté opposé au produit, étant agencés de sorte que lorsque ces moyens d'entraînement sont situés à l'extrémité inférieure de la fente, la paroi circulaire du piston est située au-dessus de l'extrémité supérieure de la fente.

Selon un mode de réalisation particulier, l'embout d'application peut comporter une surface d'application munie d'au moins un orifice de distribution, la surface d'application de l'embout comportant au moins une cavité ou au moins une gorge, l'orifice étant situé dans cette cavité ou dans cette gorge.

Selon un mode de réalisation intéressant, cet embout est conformé sensiblement en forme d'ogive muni d'une surface d'application plane, légèrement concave ou légèrement convexe, située en biais sur le flanc de l'ogive, équipé d'au moins un orifice de distribution.

De préférence, la cavité ou la gorge est prolongée, parallèlement à la surface d'application qui peut être plane, concave ou convexe, par des passages de façon à créer des canaux d'étalement pour le produit lors de son application sur le support. Dans le cas où ces passages sont pratiqués dans une surface concave ou convexe, on entend par le terme "parallèlement", des passages creusés dans la surface d'application à une profondeur sensiblement constante.

Selon une variante de réalisation, la surface d'application peut être constituée par une grille. Cette surface d'application peut comporter, avantageusement deux séries de fils tissés, les fils d'une série étant croisés avec ceux d'une autre série, notamment selon deux directions orthogonales. La surface d'application comporte ainsi une multitude d'orifices de distribution. Lorsqu'on réalise une multitude de tels orifices, leur section peut être variable et de forme différente.

Selon une autre variante de réalisation, la surface d'application peut comporter une multitude de picots, séparés par une multitude de cavités communiquant entre elles, une partie au moins des cavités étant munies, dans leur fond, d'au moins un orifice de distribution destiné à communiquer avec un réservoir contenant le produit à distribuer.

Selon une autre variante de réalisation, l'embout d'application peut être muni d'une surface d'application destinée de venir au contact des lèvres, comportant des aspérités régulièrement réparties sur toute ou partie de la surface de celle-ci.

Les canaux disposés dans la surface d'application peuvent être rectilignes ou curvilignes et forment notamment des courbes fermées.

Afin de conférer une douceur d'application et de la souplesse, l'embout peut être réalisé, avantageusement, en une matière souple, par exemple en un matériau élastomérique choisi dans le groupe des élastomères de polyéthylène, de polyuréthane, de polyester ; des polyéther bloc amides ; des polyvinyles ; des ter-polymères d'éthylène, de propylène et d'un diène (EPDM) ; des polymères de styrène-butadiène séquencés (SEBS-SIS), les silicones, les caoutchoucs nitrile, les latex, etc.. Ces matériaux ont l'avantage de bien étaler et lisser le produit, lors de son application sur le support. Avantageusement, le matériau élastomérique présente une dureté comprise dans la gamme de 40 à 70 Shore A.

Ce distributeur peut comporter un capot de protection amovible. Dans ce cas, l'embout d'application comporte, avantageusement, un cordon d'étanchéité annulaire, sur lequel est posé, à friction, le capot de protection.

L'ensemble de distribution et d'application qui vient d'être décrit est destiné, plus particulièrement à l'application d'un produit pour les lèvres. Aussi, selon un mode de réalisation de l'invention particulièrement intéressant, l'embout d'application est conformé sensiblement en forme d'ogive muni d'une surface d'application plane ou légèrement bombée, située en biais sur le flanc de l'ogive, équipé d'au moins un orifice de distribution, de façon à imiter la forme des rouge à lèvres classiques, à raisin solide, avant toute application. L'avantage d'un embout semi-rigide indéformable par rapport à un raisin déformable est de conserver sa forme jusqu'à épuisement du tube de rouge ou baume à lèvres et donc assurer jusqu'au bout un maquillage précis et homogène.

Avantageusement, cet embout d'application comporte un système de fermeture s'ouvrant sous la poussée du produit et empêchant l'air ambiant de rentrer dans le réservoir, lorsqu'il n'y a pas de distribution, arrêtant l'écoulement du produit instantanément après la distribution.

Cet ensemble de distribution de l'invention confère à l'application un grand confort de douceur et présente de bonnes propriétés d'étalement et de lissage du produit sur les lèvres, tout en étant capable d'absorber le surplus éventuel de produit. Il peut être manipulé avec une seule main. Le maquillage obtenu est précis et brillant.

L'invention consiste, mis à part les dispositions exposées ci-dessus, en un certain nombre d'autres dispositions dont il sera plus explicitement question ci-après, à propos d'exemples de réalisations décrits en référence aux dessins annexés, qui sont nullement limitatifs.

La figure 1 est une vue en perspective éclatée d'un ensemble de distribution, conforme à l'invention, pour la distribution d'un produit de consistance liquide à pâteuse.

La figure 2 est une coupe axiale de l'ensemble de distribution de la figure 1 avant la première distribution.

La figure 3 est une vue agrandie du réservoir de l'ensemble de la figure 1.

La figure 4 est une coupe axiale de l'ensemble de distribution de la figure 1 en fin de distribution.

La figure 5 est une coupe axiale d'une variante d'embout d'application à clapet pouvant équiper l'ensemble de distribution de la figure 1.

La figure 6 est une coupe axiale d'une autre variante d'embout d'application à clapet pouvant équiper l'ensemble de distribution de la figure 1.

La figure 7 est une vue en coupe longitudinale d'une autre variante d'embout d'application comportant un clapet de distribution unidirectionnel.

La figure 8 est une vue en coupe longitudinale d'une variante de l'embout de la figure 7, comportant un autre type de clapet de distribution unidirectionnel.

Les figures 9 à 16 montrent, en perspective, différentes variantes de réalisation de l'embout de distribution pouvant équiper le distributeur de la figure 1.

En se rapportant aux figures 1 à 4 des dessins, on peut voir un ensemble de distribution et d'application 1 d'un produit P de consistance liquide à pâteuse, comprenant un réservoir tubulaire 2 contenant le produit à distribuer. Ce produit est, en particulier un rouge à lèvres ayant une viscosité allant de 0,6 Pa·s à 17 Pa·s, et de préférence de 2 Pa·s à 10 Pa·s.

Comme visible notamment à la figure 2, le réservoir 2 comporte deux parties, une partie supérieure 2a contenant le produit P, et une partie inférieure 2b dans lequel est monté, à coulissement, un piston cylindrique 4. Ce piston a une paroi circulaire 41, en contact avec le produit P. L'extrémité libre de la partie 2a du réservoir comporte une zone de réduction 31 en forme de tronc de cône, se prolongeant en un goulot cylindrique 32. Ce goulot 32 est coiffé par un embout d'application 6, sensiblement en forme d'ogive ayant une surface d'application 63 plane ou légèrement bombée, située en biais sur le flanc de l'ogive. Au moins un orifice 61 est prévu dans la surface d'application 63, situé au fond d'une gorge 75 et en communication avec le goulot 32 du réservoir 2. Avantageusement, la surface 63 comporte des aspérités 64, facilitant l'étalement du produit P.

Avantageusement, l'embout d'application 6 est réalisé en une matière élastomérique souple. Du côté du piston 4, la partie 2b comporte au moins une fente longitudinale 21, laissant apparaître au moins un ergot 43 solidaire du piston 4 et s'étendant radialement de celui-ci. En partie basse, la partie 2b se raccorde par une butée annulaire 22 à une portion cylindrique 23, dont la section interne est légèrement supérieure à la section externe du réservoir 2. La fente 21 se prolonge, vers le bas, sur toute la longueur de la portion cylindrique 23. Un socle parallelépipédique 27 est relié à la portion cylindrique 23, par une portion cylindrique 25 dont la section interne est sensiblement égale à la section externe de cette portion cylindrique 23, formant ainsi une butée annulaire 24. Les parties 22 à 27 constituent l'embase 9 de l'ensemble de distribution.

L'embase est raccordée au réservoir et présente à l'intérieur au moins une zone de section plus importante que celle du réservoir de manière à former des moyens de butée et à permettre le passage du moyen d'entraînement complémentaire 43 du piston 4 dans la fente 21, cette zone se prolongeant jusqu'à la fente, c'est-à-dire cette disposition permet l'introduction du piston dans le réservoir.

L'extrémité libre du socle 27 comporte une ouverture 28, par laquelle le piston 4 peut être introduit dans le réservoir 2. Après cette introduction du piston, l'ouverture 28 est obturée par un bouchon 7, comportant un fond 71 (de toute forme) muni d'une jupe centrale 72 dont l'extrémité libre 73 s'étend jusqu'au niveau de la butée annulaire 22, et en appui contre le piston 4 en position basse, empêchant celui-ci de sortir du réservoir 2.

Cet agencement du piston 4 dans le réservoir 2 assure une étanchéité parfaite entre les parties supérieure 2a et inférieure 2b du réservoir 2, permettant de stocker le produit P à l'abri de l'air ambiant. Le cas échéant, le piston 4 peut être muni d'un joint torique, capable de coulisser dans la partie supérieure 2a du réservoir 2, ce qui est avantageux pour la distribution de liquides de faible viscosité, ou de produits volatils. En outre, le produit P, lors de son conditionnement ou de sa distribution, ne peut pas s'échapper du réservoir ; on évite ainsi d'encrasser le mécanisme de distribution de cet ensemble. Pour minimiser les pertes de produit en fin de distribution, la paroi circulaire 41 du piston 4 porte un chapeau cylindrique 49, apte à remplir le volume interne du goulot 32 en fin de course.

Une bague de manoeuvre 5, de forme cylindrique, ayant une longueur axiale légèrement supérieure à celle de la partie 2b du réservoir 2, est montée libre en rotation sur cette partie 2b. Un bourrelet d'encliquetage 29 formé sur la portion cylindrique 23 coopère avec une gorge interne annulaire 52 de la bague 5 assurant le maintien en place de celle-ci.

Une partie interne de la bague 5, en regard à la fente 21 comporte un filetage 51, apte à coopérer avec un filetage complémentaire 43a pratiqué sur l'extrémité libre de l'ergot 43.

Un capot de protection 8 est prévu, destiné à venir en butée contre un décrochement 26 formé entre le socle 27 et la portion cylindrique 25. La section de ce capot de protection 8 peut être circulaire ou de même forme que la section du socle 27. Le capot 8 porte une jupe interne cylindrique 81 dont l'extrémité libre 81a s'applique, de façon étanche contre un bourrelet annulaire 65 solidaire de l'embout d'application 6. Le capot 8 comporte, en outre un téton 82, situé à l'intérieur de la jupe 81, destiné à obturer l'orifice de distribution 61, ou à condamner un clapet de distribution (61, 66 ; voir figures 6 et 7).

Les pièces constitutives de l'ensemble de distribution sont faciles à mouler. Pour les assembler, on commence par introduire le piston 4 dans l'ouverture 28 du socle 27, en faisant coulisser les ergots 43 du piston dans les fentes 21. On introduit à force le bouchon 7 dans l'ouverture 28, la jupe 72 empêchant ainsi le piston 4 de sortir du réservoir 2. Ensuite, on encliquette, par le haut, la bague de manoeuvre 5 sur la butée annulaire 22. En faisant tourner la bague d'un ou de deux tours, on engage le filetage 43a des ergots 43 dans le filetage interne 51 de la bague de manoeuvre. Le produit P est alors introduit, éventuellement à chaud, par le goulot 32, dans le réservoir 2. Par la suite, on met en place l'embout d'application 6 et le capot de protection 8. L'ensemble de distribution est prêt à l'emploi.

Selon une autre possibilité, le remplissage du réservoir 2 est effectué par l'ouverture 28 : L'ensemble réservoir 2 - piston 4 - embout d'application 6 est retourné. Dans ce cas, le produit P est coulé à chaud au travers d'un orifice (non représenté) pratiqué dans la paroi circulaire 41 du piston. Cet orifice est obturé, après le remplissage, par un opercule.

Pour effectuer un maquillage des lèvres, l'utilisatrice, après avoir enlevé le capot de protection 8, saisit l'ensemble de distribution avec une main, en serrent la bague de manoeuvre entre le pouce et l'index, les autres doigts serrant l'embase 9. En faisant tourner la bague 5, une dose de produit est accumulée autour de l'orifice de distribution 61. En appliquant la surface d'application 63 sur les lèvres, l'utilisatrice étale le produit aisément, de façon précise ; le maquillage obtenu est esthétique, homogène et brillant.

La figure 5 représente, en coupe longitudinale, un embout d'application souple 6a, dont la surface d'application 63 comporte une découpe de façon à former un clapet unidirectionnel 61, en appui, en position de repos de l'ensemble de distribution, contre un insert rigide 62a, et s'écartant sous la poussée du produit lors de la distribution (position 62b).

La figure 6 représente, en coupe longitudinale, un embout d'application souple 6b, dont la surface d'application 63 est convexe et comporte une pluralité d'orifices 61. La surface d'application 63 comporte, en outre, un picot d'obturation, en forme de tronc de cône, obturant, en position de repos, le goulot 3 du réservoir, se soulevant sous la poussée du produit P et arrêtant la distribution instantanément, lorsque cesse la distribution.

La figure 7 représente un embout d'application 6c muni d'un clapet de distribution 63b, 44 unidirectionnel et comportant une surface d'application 63 concave dotée de quatre orifices de distribution 61. Cet embout 6c comporte un insert 40 rigide ou semi-rigide muni d'un passage 43 pour le produit, cet insert étant en contact intime avec la paroi interne de la surface d'application 63. Cet insert 40 comporte une gorge annulaire 45 reliant les orifices de distribution 61. Une tubulure 44 sépare la gorge annulaire 45 du passage 43. L'insert 40 comporte, en outre, un évidement périphérique 42 coopérant avec un bourrelet interne 41 de l'embout d'application 6c. En position de repos, le passage 43 est obturé par un pointeau central 63b solidaire d'une portion 63a de la surface d'application. Grâce à l'élasticité du matériau par lequel est réalisé l'embout 6c, cette portion 63a est capable de se soulever sous la poussée du produit, et de refermer le passage 43, instantanément et de façon étanche, lorsque cesse la distribution, pour empêcher l'air ambiant de venir en contact avec le produit. Ainsi, le produit P est protégé contre les salissures et l'oxydation. Dans ce cas, l'embout 6c sert aussi de capot de protection.

La figure 8 représente un embout d'application 6d réalisé en élastomère de polyéthylène et comportant une variante de clapet de distribution 64, 65, 72 unidirectionnel. Selon cette figure, sur le goulot 32 du réservoir est monté un ajutage 60 de forme générale cylindrique, comportant un plateau circulaire 62 muni d'un orifice central 61. Du côté tourné vers le goulot, ce plateau 62 comporte une jupe d'étanchéité cylindrique 60a qui est introduite à force dans le goulot 32. Du côté opposé au goulot 32, le plateau 62 comporte un dôme central 64 situé dans le prolongement de l'orifice 61 et formant un trou borgne. Le dôme 64 comporte un ou plusieurs orifices radiaux 65. Le plateau 62 est muni, en outre d'une jupe cylindrique 66 dont l'extrémité libre est coupée en pente. Cette jupe 66 comporte un bourrelet annulaire 33 apte à coopérer avec une gorge annulaire complémentaire 68 dont est munie la paroi cylindrique interne 70 de l'embout d'application 6d. Cet embout 6d comporte une surface d'application 63 légèrement convexe sur laquelle on trouve des orifices de distribution 61 agencés en cercle. La surface d'application 63 comporte, du coté tourné vers le plateau 62 une jupe d'étanchéité 73 s'appliquant, de façon étanche, dans la jupe 66 portée par le plateau 62. Du même côté, un doigt de gant central 71 solidaire de la surface d'application 63, s'étend en direction du plateau 62 de façon à entourer entièrement le dôme 64. Ce doigt de gant 71 comporte une jupe cylindrique élastique 72 couvrant les orifices 65, capable de s'écarter de ces orifices sous la poussée du produit et revenir en position de fermeture instantanément, lorsque cesse la distribution.

Les figures 9 à 16 représentent plusieurs modes d'exécution de l'embout d'application, selon l'invention, sur lesquelles les mêmes éléments constitutifs ou les éléments jouant un rôle analogue, portent les numéros de référence de la figure 1.

La figure 9 représente un embout d'application 6e comportant une surface d'application munie d'une gorge 15 de forme ovale et d'une cavité 16 allongée, disposée selon le grand axe de la gorge ovale, définissant une section ovale 17. Au fond de la gorge 15 et de la cavité 16 on trouve, repartis de façon régulière, des orifices de distribution 61.

Selon un mode de réalisation, non représenté, la surface 63 peut comporter au moins une zone munie d'aspérités, de manière à obtenir une surface granitée, facilitant l'étalement du produit. La zone munie d'aspérités peut être, par exemple, la section ovale 17 de la figure 9.

La figure 10 montre, en perspective, l'embout d'application 6c de la figure 7, présentant une surface d'application 63 concave munie de quatre orifices de distribution 61.

La figure 11 montre, en perspective, un embout d'application 6f, dont la surface d'application 63 comporte une grille 10, dont les interstices, de forme carrée, forment des cavités ou gorges 75 au fond desquelles sont ménagés les orifices de distribution 61 amenant le produit P.

La figure 12 représente une variante 6g de l'embout de la figure 11, dans laquelle les cavités 75 sont de la même nature que celles de l'embout 6f de la figure 2, mais disposées différemment.

La figure 13 montre un embout 6h dont la surface d'application 63 comporte deux séries de barrettes parallèles, les barrettes 81 d'une première série formant un angle sensiblement droit avec celles 82 d'une deuxième série et sont situées à un niveau différent. Ces barrettes définissent ainsi une grille d'application. Eventuellement, ces barrettes peuvent être agencées selon un tissu (alternance du chevauchement de deux séries de barrettes 81,82).

La figure 14 montre un embout 6i comportant une surface d'application 63 munie d'un orifice de distribution 61 central entouré d'une multitude de picots 11. Ainsi, des cavités 75, communiquant entre elles, sont formées entre les picots 11 de forme cylindrique. Les espaces inter-picots définissent des canaux.

La figure 15 montre un embout d'application 6j, dont la surface d'application 63 comporte des picots 12 de section carrée, disposés en alternance avec des cavités 75 de section carrée, au fond desquelles sont ménagés des orifices de distribution 61. Un passage existe entre une cavité et les cavités voisines, selon la diagonale des sections des cavités 75, définissant des canaux pour le produit.

L'embout d'application 6k, selon la figure 16, comporte une surface d'application 5 formée par deux anneaux 14a, 14b concentriques, au fond desquels sont disposées des barrettes radiales 75a, 75b, les interstices entre ces barrettes constituant des orifices de distribution 61 du produit.

## Revendications

1. Ensemble de distribution et d'application d'un produit de consistance liquide à pâteuse, comprenant un réservoir tubulaire (2) pour contenir le produit à distribuer communiquant avec au moins un orifice de distribution (61), ce réservoir, du côté opposé à l'orifice (61), comportant au moins une fente longitudinale (21) ayant une extrémité supérieure (21a) et une extrémité inférieure (21b); un piston (4) apte à coulisser en translation à l'intérieur du réservoir (2) comportant des premiers moyens d'entraînement en translation (43) traversant la fente (21) et assurant la distribution du produit ; une embase (9) raccordée au réservoir ladite embase étant accessible depuis l'extérieur ; des seconds moyens d'entraînement en translation du piston (4) mobiles en rotation par rapport à l'embase (9) le réservoir (2) et l'embase (9) étant réalisés en une pièce, la fente étant réalisée sur une partie seulement du réservoir, l'ensemble comportant, en outre, un embout d'application (6, 6a à 6k) solidaire du réservoir équipé dudit orifice de distribution (61).

2. Ensemble selon la revendication 1, **caractérisé en ce que** les moyens d'entraînement sont constitués par une bague de manoeuvre (5) entourant au moins une partie du réservoir et montée fixe en translation et libre en rotation autour de ce réservoir, cette bague (5) étant munie intérieurement d'un élément d'entraînement hélicoïdal (51), et par un élément d'entraînement complémentaire (43) solidaire du piston (4) traversant la fente (21) et apte à coulisser en translation à l'intérieur de la fente, ces moyens d'entraînement hélicoïdal (51) et d'entraînement complémentaire (43) étant agencés de sorte qu'une rotation de la bague de manipulation (5) provoque une translation du piston (4) pour assurer la distribution d'une dose de produit.

3. Ensemble selon l'une des revendications 1 ou 2, **caractérisé en ce que** l'embase (9) présente à l'intérieur au moins une zone de section (25) plus importante que celle du réservoir de manière à former des moyens de butée et à permettre le passage du moyen d'entraînement complémentaire (43) du piston (4) dans la fente (21), cette zone se prolongeant jusqu'à la fente.

4. Ensemble selon l'une des revendications 2 ou 3, **caractérisé en ce que** des moyens de maintien (7) sont prévus pour empêcher le moyen d'entraînement complémentaire (43) du piston (4) de sortir de la fente (21).

5. Ensemble selon la revendication 4, **caractérisé en ce que** l'embase (9) comporte une extrémité ouverte (28), les moyens de maintien étant constitués par un bouchon (7) obturant cette extrémité (28), ce bouchon (7) supportant une jupe (72), dont une extrémité libre (73) est destinée à venir en appui contre les moyens de butée (22).

6. Ensemble selon l'une des revendications 2 à 5, **caractérisé en ce que** l'élément d'entraînement est constitué par un filetage interne (51) de la bague (5) et que l'élément d'entraînement complémentaire (43) est constitué par un filetage externe (43a) porté par le piston (4), le filetage externe (43a) étant complémentaire au filetage interne (51) de la bague (5).

7. Ensemble selon l'une des revendications 2 à 5, **caractérisé en ce que** l'élément d'entraînement (51) est constitué par au moins une gorge hélicoïdale pratiquée dans la paroi interne de la bague (5) et que l'élément d'entraînement complémentaire (43) est constitué par au moins un ergot porté par le piston (4), l'ergot étant capable de coulisser dans ladite gorge.

8. Ensemble selon l'une des revendications précédentes, **caractérisé en ce que** le piston (4) comporte une jupe cylindrique (42) munie d'une paroi circulaire (41) en contact avec le produit, les moyens d'entraînement en translation (43), du côté opposé au produit, étant agencés de sorte que lorsque ces moyens d'entraînement (43) sont situés à l'extrémité inférieure (21b) de la fente (21), la paroi circulaire (41) du piston est située au-dessus de l'extrémité supérieure (21 a) de la fente (21), pour assurer une étanchéité.

9. Ensemble selon l'une des revendications précédentes, **caractérisé en ce que** l'embout d'application (6, 6a à 6k) est conformé sensiblement en forme d'ogive muni d'une surface d'application (63) plane ou légèrement bombée, située en biais sur le flanc de l'ogive, équipé de l'orifice de distribution.

10. Ensemble selon l'une quelconque des revendications précédentes, **caractérisé en ce que** l'embout d'application (6, 6a à 6k) comporte un système de fermeture (62a, 62b) s'ouvrant sous la poussée du produit, et empêchant l'air ambiant de rentrer dans le réservoir (2), lorsqu'il n'y a pas de distribution, et arrêtant l'écoulement du produit instantanément après la distribution.

11. Ensemble selon l'une des revendications précédentes, **caractérisé en ce que** l'embout (6, 6a à 6k) comporte une surface d'application (63) pourvue d'au moins une cavité ou au moins une gorge (15, 75), l'orifice (61) étant situé dans cette cavité ou dans cette gorge (15, 75).

12. Ensemble selon la revendication 11, **caractérisé en ce que** la cavité ou la gorge (15, 75) est prolongée, parallèlement à la surface d'application, par des passages de façon à créer des canaux d'étalement pour le produit, lors de son application sur le support.

13. Ensemble selon l'une des revendications précédentes, **caractérisé en ce que** l'embout d'application (6, 6a à 6k) est réalisé en une matière souple.

14. Ensemble selon l'une des revendications précédentes, **caractérisé en ce que** l'embout d'application (6, 6a à 6k) est réalisé en un matériau élastomérique choisi dans le groupe des élastomères de polyéthylène, de polyuréthane, de polyester ; des polyéther bloc amides ; des polyvinyles ; des ter-polymères d'éthylène, de propylène et d'un diène (EPDM) ; des polymères de styrène-butadiène séquencés (SEBS-SIS), des silicones, des caoutchoucs nitrile, des latex.

15. Ensemble selon la revendication 14, **caractérisé en ce que** le matériau élastomérique présente une dureté comprise dans la gamme de 40 à 70 Shore A.

16. Ensemble selon l'une des revendications 11 à 15, **caractérisé en ce que** la surface d'application (63) est plane.

17. Ensemble selon l'une des revendications 11 à 15, **caractérisé en ce que** la surface d'application (63) est convexe.

18. Ensemble selon l'une des revendications 11 à 15, **caractérisé en ce que** la surface d'application (63) est concave.

19. Ensemble selon l'une des revendications 11 à 18, **caractérisé en ce que** la surface d'application (63) est constituée par une grille (10).

20. Ensemble selon la revendication 19, **caractérisé en ce que** la surface d'application comporte deux séries de fils tissés, les fils d'une série étant croisés avec ceux d'une autre série.

21. Ensemble selon l'une des revendications 11 à 20, **caractérisé en ce que** la surface d'application (63) comporte une multitude de picots (11), séparés par une multitude de cavités (15, 75) communiquant entre elles, une partie au moins des cavités étant munies d'au moins un orifice de distribution (61).

22. Ensemble selon l'une quelconque des revendications précédentes, **caractérisé en ce que** l'embout d'application (6, 6a à 6k) est muni d'une surface d'application (63) comportant des aspérités régulièrement réparties.

23. Ensemble selon l'une quelconque des revendications 12 à 22, **caractérisé en ce que** les canaux sont rectilignes ou curvilignes.

24. Ensemble selon l'une quelconque des revendications précédentes, **caractérisé en ce que** le produit est une composition cosmétique.

25. Ensemble selon l'une quelconque des revendications précédentes, **caractérisé en ce que** le produit est une composition pour les lèvres de consistance liquide à pâteuse.

26. Ensemble selon l'une quelconque des revendications précédentes, **caractérisé en ce que** le produit à distribuer présente une viscosité comprise dans la gamme allant de 0,6 Pa·s à 17 Pa·s.

## Patentansprüche

1. Ausgabe- und Auftrageinheit für ein Produkt von flüssiger bis pastöser Konsistenz, die ein rohrförmiges Reservoir (2) für das auszugebende Produkt, das mit mindestens einer Ausgabeöffnung (61) in Verbindung steht, wobei dieses Reservoir auf der der Öffnung (61) gegenüberliegenden Seite mindestens einen Längsschlitz (21) aufweist, der ein oberes Ende (21a) und ein unteres Ende (21b) besitzt, einen Kolben (4), der in der Lage ist, im Inneren des Reservoirs (2) in Translationsrichtung zu gleiten und erste Mittel (43) zum Antrieb in Translationsrichtung aufweist, die den Schlitz (21) durchqueren und die Ausgabe des Produkts gewährleisten, einen am Reservoir befestigten Sockel (9), wobei der Sockel von außen zugänglich ist, und zweite Mittel zum Antrieb des Kolbens (4) in Translationsrichtung aufweist, die in Bezug auf den Sockel (9) drehbar sind, wobei das Reservoir (2) und der Sockel (9) einstückig hergestellt sind, und der Schlitz nur über einen Teil des Reservoirs ausgebildet ist, wobei die Einheit außerdem ein fest mit dem Reservoir verbundenes Auftrag-Ansatzstück (6, 6a bis 6k) aufweist, das mit der Ausgabeöffnung (61) versehen ist.

2. Einheit nach Anspruch 1, **dadurch gekennzeichnet, dass** die Antriebsmittel aus einem Betätigungsring (5), der zumindest einen Teil des Reservoirs umgibt und um dieses Reservoir translationsfest und frei drehbar montiert ist, wobei dieser Ring (5) innen mit einem schraubenförmigen Antriebselement (51) versehen ist, und aus einem komplementären Antriebselement (43) bestehen, das fest mit dem Kolben (4) verbunden ist, den Schlitz (21) durchquert und in der Lage ist, innerhalb des Schlitzes in Translationsrichtung zu gleiten, wobei diese schraubenförmigen (51) und komplementären Antriebsmittel (43) so gestaltet sind, dass eine Drehung des Betätigungsrings (5) eine Translationsbewegung des Kolbens (4) zur Gewährleistung der Ausgabe einer Produktdosis bewirkt.

3. Einheit nach einem der Ansprüche 1 oder 2, **dadurch gekennzeichnet, dass** der Sockel (9) innen mindestens einen Bereich (25) mit einem größeren Querschnitt als das Reservoir aufweist, um Anschlagmittel zu bilden und den Durchgang des komplementären Antriebsmittels (43) des Kolbens (4) in den Schlitz zu erlauben, wobei dieser Bereich sich bis zum Schlitz verlängert.

4. Einheit nach einem der Ansprüche 2 oder 3, **dadurch gekennzeichnet, dass** Haltemittel (7) vorgesehen sind, um das komplementäre Antriebsmittel (43) des Kolbens (4) am Austreten aus dem Schlitz (21) zu hindern.

5. Einheit nach Anspruch 4, **dadurch gekennzeichnet, dass** der Sockel (9) ein offenes Ende (28) aufweist, während die Haltemittel aus einem Stopfen (7) bestehen, der dieses Ende (28) verschließt, wobei dieser Stopfen (7) eine Schürze (72) trägt, deren freies Ende (73) dazu bestimmt ist, gegen die Anschlagsmittel (22) in Anlage zu kommen.

6. Einheit nach einem der Ansprüche 2 bis 5, **dadurch gekennzeichnet, dass** das Antriebselement aus einem Innengewinde (51) des Rings (5) besteht, und dass das komplementäre Antriebsmittel (43) aus einem Außengewinde (43a) des Kolbens (4) besteht, wobei das Außengewinde (43a) komplementär zum Innengewinde (51) des Rings (5) ist.

7. Einheit nach einem der Ansprüche 2 bis 5, **dadurch gekennzeichnet, dass** das Antriebselement (51) aus mindestens einer schraubenförmigen Nut besteht, die in der Innenwand des Rings (5) ausgebildet ist, und dass das komplementäre Antriebselement (43) aus mindestens einem auf dem Kolben (4) sitzenden Zapfen besteht, wobei der Zapfen in der Lage ist, in der Nut zu gleiten.

8. Einheit nach einem der vorhergehenden Ansprüche, **dadurch gekennzeichnet, dass** der Kolben (4) eine zylindrische Schürze (42) aufweist, die mit einer mit dem Produkt in Kontakt stehenden, kreisförmigen Wand (41) versehen ist, wobei die Mittel (43) zum Antrieb in Translationsrichtung auf der dem Produkt gegenüberliegenden Seite so ausgebildet sind, dass, wenn diese Antriebsmittel (43) sich am unteren Ende (21b) des Schlitzes (21) befinden, die kreisförmige Wand (41) des Kolbens sich oberhalb des oberen Endes (21a) des Schlitzes (21) befindet, um eine Dichtheit zu gewährleisten.

9. Einheit nach einem der vorhergehenden Ansprüche, **dadurch gekennzeichnet, dass** das Auftrag-Ansatzstück (6, 6a bis 6k) im wesentlichen die Form eines Spitzkegels hat, der mit einer ebenen oder leicht gewölbten Auftragfläche (63) versehen ist, die schräg auf der Flanke des Spitzkegels angeordnet ist, die mit der Ausgabeöffnung ausgestattet ist.

10. Einheit nach einem der vorhergehenden Ansprüche, **dadurch gekennzeichnet, dass** das Auftrag-Ansatzstück (6, 6a bis 6k) ein Verschlusssystem (62a, 62b) aufweist, das sich unter dem Schub des Produkts öffnet und die Umgebungsluft am Eintritt in das Reservoir (2) hindert, wenn keine Ausgabe stattfindet, und das Ausfließen des Produkts sofort nach der Ausgabe beendet.

11. Einheit nach einem der vorhergehenden Ansprüche, **dadurch gekennzeichnet, dass** das Auftrag-Ansatzstück (6, 6a bis 6k) eine Auftragfläche (63) aufweist, die mit mindestens einem Hohlraum oder mindestens einer Nut (15, 75) versehen ist, wobei die Öffnung (61) sich in diesem Hohlraum oder dieser Nut (15, 75) befindet.

12. Einheit nach Anspruch 11, **dadurch gekennzeichnet, dass** der Hohlraum oder die Nut (15, 75) parallel zur Auftragfläche derart von Durchlässen verlängert wird, dass Ausbreitungskanäle für das Produkt bei seinem Auftragen auf die Unterlage erzeugt werden.

13. Einheit nach einem der vorhergehenden Ansprüche, **dadurch gekennzeichnet, dass** das Auftrag-Ansatzstück (6, 6a à 6k) aus einem geschmeidigen Material hergestellt ist.

14. Einheit nach einem der vorhergehenden Ansprüche, **dadurch gekennzeichnet, dass** das Auftrag-Ansatzstück (6, 6a bis 6k) aus einem Elastomermaterial hergestellt wird, das aus der Gruppe der Polyethylen-, Polyurethan-, Polyester-Elastomere; der Polyether-Blockamide; der Polyvinyle; der Ethylen/Propylen-Dien-Terpolymere (EPDM); der sequentiellen Styrol-Butadien-Polymere (SEBS-SIS); der Silicone, Nitrilkautschuke, Latex usw. ausgewählt wird.

15. Einheit nach Anspruch 14, **dadurch gekennzeichnet, dass** das Elastomermaterial eine Härte im Bereich von 40 bis 70 Shore A aufweist.

16. Einheit nach einem der Ansprüche 11 bis 15, **dadurch gekennzeichnet, dass** die Auftragfläche (63) eben ist.

17. Einheit nach einem der Ansprüche 11 bis 15, **dadurch gekennzeichnet, dass** die Auftragfläche (63) konvex ist.

18. Einheit nach einem der Ansprüche 11 bis 15, **dadurch gekennzeichnet, dass** die Auftragfläche (63) konkav ist.

19. Einheit nach einem der Ansprüche 11 bis 18, **dadurch gekennzeichnet, dass** die Auftragfläche (63) aus einem Gitter (10) besteht.

20. Einheit nach Anspruch 19, **dadurch gekennzeichnet, dass** die Auftragfläche zwei Reihen von gewebten Fäden aufweist, wobei die Fäden einer Reihe sich mit denen einer anderen Reihe kreuzen.

21. Einheit nach einem der Ansprüche 11 bis 20, **dadurch gekennzeichnet, dass** die Auftragfläche (63) eine Vielzahl von Zäpfchen (11) aufweist, die voneinander durch eine Vielzahl von miteinander verbundenen Hohlräumen (15, 75) getrennt werden, wobei mindestens ein Teil der Hohlräume mit mindestens einer Ausgabeöffnung (61) versehen ist.

22. Einheit nach einem der vorhergehenden Ansprüche, **dadurch gekennzeichnet, dass** das Auftrag-Ansatzstück (6, 6a bis 6k) mit einer Auftragfläche (63) versehen ist, die regelmäßig verteilte Unebenheiten aufweist.

23. Einheit nach einem der Ansprüche 12 bis 22, **dadurch gekennzeichnet, dass** die Kanäle geradlinig oder gekrümmt sind.

24. Einheit nach einem der vorhergehenden Ansprüche, **dadurch gekennzeichnet, dass** das Produkt eine kosmetische Zusammensetzung ist.

25. Einheit nach einem der vorhergehenden Ansprüche, **dadurch gekennzeichnet, dass** das Produkt eine Zusammensetzung für die Lippen von flüssiger bis pastöser Konsistenz ist.

26. Einheit nach einem der vorhergehenden Ansprüche, **dadurch gekennzeichnet, dass** das auszugebende Produkt eine Viskosität im Bereich zwischen 0,6 Pa·s und 17 Pa-s hat.

## Claims

1. Unit for dispensing and applying a product of liquid to pasty consistency, comprising a tubular reservoir (2) for containing the product to be dispensed, communicating with at least one dispensing orifice (61), this reservoir, on the opposite side to the orifice (61) including at least one longitudinal slot (21) having an upper end (21a) and a lower end (21b); a piston (4) capable of sliding in translation inside the reservoir (2) including first translational-drive means (43) passing through the slot (21) and providing for the dispensing of the product; a base part (9) connected to the reservoir, it being possible for the said base part to be accessed from the outside; second means for translational drive of the piston (4) which means can be moved in rotation with respect to the base part (9), the reservoir (2) and the base part (9) being made as a single piece, the slot being produced on just part of the reservoir, the unit furthermore including an application tip (6, 6a to 6k) integral with the reservoir equipped with the said dispensing orifice (61).

2. Unit according to Claim 1, **characterized in that** the drive means consist of an operating ring (5) surrounding at least part of the reservoir and mounted so that it is fixed in terms of translation and free in terms of rotation about this reservoir, this ring (5) being internally equipped with a helical drive element (51), and of a complementary drive element (43) integral with the piston (4) passing through the slot (21) and capable of sliding in translation inside the slot, this helical drive means (51) and this complementary drive means (43) being arranged so that a rotation of the manipulating ring (5) gives rise to a translation of the piston (4) in order to provide for the dispensing of a dose of product.

3. Unit according to one of Claims 1 and 2, **characterized in that** the base part (9) has, on the inside, at least one region (25) of greater cross-section than the reservoir so as to form limit stop means and allow the complementary drive means (43) of the piston (4) to pass into the slot (21), this region being extended as far as the slot.

4. Unit according to one of Claims 2 and 3, **characterized in that** retaining means (7) are provided for preventing the complementary drive means (43) of the piston (4) from coming out of the slot (21).

5. Unit according to Claim 4, **characterized in that** the base part (9) has an open end (28), the retaining means consisting of a plug (7) sealing off this end (28), this plug (7) supporting a skirt (72), a free end (73) of which is intended to come to bear against the limit stop means (22).

6. Unit according to one of Claims 2 to 5, **characterized in that** the drive element consists of an internal screw thread (51) of the ring (5) and that the complementary drive element (43) consists of an external screw thread (43a) borne by the piston (4), the external screw thread (43a) complementing the internal screw thread (51) of the ring (5).

7. Unit according to one of Claims 2 to 5, **characterized in that** the drive element (51) consists of at least one helical groove made in the internal wall of the ring (5) and that the complementary drive element (43) consists of at least one stud borne by the piston (4), the stud being capable of sliding in the said groove.

8. Unit according to one of the preceding claims, **characterized in that** the piston (4) has a cylindrical skirt (42) equipped with a circular wall (41) in contact with the product, the translational-drive means (43), on the opposite side to the product, being arranged so that when these drive means (43) are situated at the lower end (21b) of the slot (21), the circular wall (41) of the piston is situated above the upper end (21a) of the slot (21), to provide for sealing.

9. Unit according to one of the preceding claims, **characterized in that** the application tip (6, 6a to 6k) is shaped substantially into the shape of an ogive equipped with a flat or slightly domed application surface (63), situated at an angle on the flank of the ogive, equipped with the dispensing orifice.

10. Unit according to any one of the preceding claims, **characterized in that** the application tip (6, 6a to 6k) includes a closure system (62a, 62b) which opens under the thrust of the product, and which prevents the surrounding air from entering the reservoir (2), when there is no dispensing taking place, and which instantaneously halts the flow of the product after dispensing.

11. Unit according to one of the preceding claims, **characterized in that** the tip (6, 6a to 6k) includes an application surface (63) provided with at least one cavity or at least one groove (15, 75), the orifice (61) being situated in this cavity or in this groove (15, 75).

12. Unit according to Claim 11, **characterized in that** the cavity or groove (15, 75) is extended parallel to the application surface by passages so as to create channels in which the product can spread out when it is applied to the support.

13. Unit according to one of the preceding claims, **characterized in that** the application tip (6, 6a to 6k) is made of a supple substance.

14. Unit according to one of the preceding claims, **characterized in that** the application tip (6, 6a to 6k) is made of an elastomeric material chosen from the group of elastomers of polyethylene, of polyurethane, of polyester, polyether-block-amides, polyvinyls, terpolymers of ethylene, of propylene and of a diene (EPDM), styrene-butadiene block copolymers (SEBS-SIS), silicones, nitrile rubbers, latexes.

15. Unit according to Claim 14, **characterized in that** the elastomeric material has a hardness lying within the Shore A range between 40 and 70.

16. Unit according to one of Claims 11 to 15, **characterized in that** the application surface (63) is flat.

17. Unit according to one of Claims 11 to 15, **characterized in that** the application surface (63) is convex.

18. Unit according to one of Claims 11 to 15, **characterized in that** the application surface (63) is concave.

19. Unit according to one of Claims 11 to 18, **characterized in that** the application surface (63) consists of a mesh (10).

20. Unit according to Claim 19, **characterized in that** the application surface includes two series of woven threads, the threads of one series crossing over those of another series.

21. Unit according to one of Claims 11 to 20, **characterized in that** the application surface (63) includes a multitude of points (11) separated by a multitude of cavities (15, 75) communicating with one another, at least some of the cavities being equipped with at least one dispensing orifice (61).

22. Unit according to any one of the preceding claims, **characterized in that** the application tip (6, 6a to 6k) is equipped with an application surface (63) including evenly distributed roughnesses.

23. Unit according to any one of Claims 12 to 22, **characterized in that** the channels are straight or curved.

24. Unit according to any one of the preceding claims, **characterized in that** the product is a cosmetic composition.

25. Unit according to any one of the preceding claims, **characterized in that** the product is a composition for the lips, having a liquid to pasty consistency.

26. Unit according to any one of the preceding claims, **characterized in that** the product to be dispensed has a viscosity lying within the range ranging from 0.6 Pa.s to 17 Pa.s.
